# FASCICULE DE BREVET EUROPEEN

(11) **EP 0 518 998 B1**
(45) Date de publication et mention de la délivrance du brevet: **03.06.1998**
(21) Numéro de dépôt: 91906488.1
(22) Date de dépôt: 08.03.1991
(51) Int. Cl.: B25B 5/02

(54) **DISPOSITIF POLYVALENT DE SERRAGE DESTINE A MAINTENIR DES OBJETS SANS LES ABIMER ET SON PROCEDE D'UTILISATION**
MEHRZWECK-SPANNVORRICHTUNG ZUM HALTEN VON GEGENSTÄNDEN, OHNE DIESE ZU BESCHÄDIGEN UND DEREN ANWENDUNGSVERFAHREN
PROCESS FOR MAKING A VERSATILE CLAMPING DEVICE DESIGNED TO HOLD OBJECTS WITHOUT DAMAGING THEM, SUCH A DEVICE AND ITS USE

(30) Priorité: 08.03.1990 FR 9002916
(43) Date de publication de la demande: 23.12.1992
(73) Titulaire: BERNA, Philippe Jean Henri, F-30410 Molières-sur-Cèze (FR)
(72) Inventeur: BERNA, Philippe Jean Henri, F-30410 Molières-sur-Cèze (FR)
(86) Numéro de dépôt international: FR9100190
(87) Numéro de publication internationale: WO9113723

(56) Documents cités:
- EP-A- 0 080 960
- WO-A-86/02873
- DE-A- 3 209 984
- FR-A- 1 423 020
- US-A- 2 487 997
- US-A- 2 510 077
- US-A- 4 555 100
- US-A- 4 770 400
- US-A- 4 834 352

## Description

### 1. DOMAINE DE L'INVENTION

La présente invention concerne un procédé de réalisation d'un dispositif polyvalent de serrage destiné à maintenir des objets sans les abimer, un tel dispositif et son procédé d'utilisation.

### 2. ETAT DE L'ART

Parmi les outils de serrage constitués de deux machoires, dont l'une coulisse parallèlement à l'autre le long d'un guide rectiligne, certains sont totalement dépourvus de systèmes contraignants pour exercer une pression, du type vis, excentriques, ressorts, moyens hydrauliques ou analogues. Ainsi Ralph K. Coffman a déposé en 1945 une demande pour obtenir le brevet US 2,510,077 et qui décrit un tel outil. Les particularités de l'outil de Coffman sont que le guide est composé de plusieurs (sur les dessins 3) tiges cylindriques parallèles distinctes, réparties suivant la longueur des mâchoires, et que celles-ci sont munies de patins en liège se faisant face à une de leur extrémité. Par ailleurs, les tiges sont latéralement reliées entre elles à chacune de leurs propres extrémités par une barette, à laquelle est attachée la tige centrale. Il en résulte que lesdites mâchoires sont retenues prisonnières entre lesdites barettes d'extrémité. Coffman semblait complétement persuadé que pour que les mâchoires puissent se bloquer par friction sur le guide, il fallait absolument que celui-ci soit composé de plusieurs tiges, que celles-ci soient automatiquement courbées au moment du serrage et en conséquence, pour que les mâchoires soient paralléles entre elles en position de serrage, qu'elles soient inclinées au repos l'une vers l'autre, du côté des patins en liège, d'un angle aigu. Il ne semblait pas connaître la presse à moulures, dite pressemarteau, telle qu'elle est révélée à la page 107, figure 257, dans le livre de Lombard et Masviel, intitulé "Cours de Technologie", Tome 1 (bois) et édité par Dunod et Pinat, en 1910, à Paris. Cette presse-marteau, qui appartient à la catégorie des outils de serrage évoqués en tête de cette revue de l'état de l'art se bloque également par friction, mais son guide n'est composé que d'une seule tige et ses mâchoires sont sensiblement parallèles l'une à l'autre au repos. Cette presse-marteau se retrouve, toujours proposée en bois (généralement de charme), dans de nombreux catalogues commerciaux de quincaillerie, tel que celui de la maison "Charbonnel fils" (à Thiviers en Dordogne, France) de 1910, figure 378 de la planche 40, tel que celui des Etablissements F. Guitel & Etienne Frères réunis (rue Saint-Martin à Paris) de 1924, figure 2592 à la page 232, et tel que celui de la Forge Royale (rue du Faubourg Saint-Antoine, à Paris) de 1927, figure 306 de la planche 32. Outre que le guide n'est composé que d'une tige cylindrique, une des mâchoires est systématiquement fixée en bout de la tige et chacune de celles-ci est dépourvue de patins, en liège ou autre, mais comporte à l'extrémité la plus éloignée de la tige en regard de l'autre mâchoire, d'un emplacement où l'on pourrait justement coller un patin en liège. D'ailleurs, en 1948, cette même presse-marteau, avec une mâchoire fixée en bout de tige et une mâchoire parallèle coulissant sur ladite tige, est présentée aux pages 27 et 28, relativement à la figure 42, avec des patins en liège à cet emplacement, par le professeur d'ébénisterie Trillat, dans son livre intitulé "Le Guide Pratique du Métier", imprimé par Fillet à Combe à Bourgouin (Isère, France). Henri Trillat a connu la presse-marteau munie de patins en liège, avant de devenir professeur d'enseignement technique en 1932, alors qu'il était employé dans les ateliers d'ébénisterie (comme chef de fabrication en ameublement, à la fin). Il a donc enseigné cette presse à ses élèves à partir de 1932. On trouve encore de nombreuses presses-marteaux, munies de patins de liège, dans les anciens ateliers d'ébénisterie, en France. Une des particularités de la presse-marteau, représentée dans le livre de Mr. Trillat, est que la tige rectiligne porteuse des mâchoires a une section circulaire, alors que sur les catalogues commerciaux cités précédemment, la tige est systématiquement montrée avec une section rectangulaire. Et le serrage de cette presse-marteau se fait à la main, comme le spécifie Trillat à la page 83, en regard cette fois de la figure 31, d'une révision de son premier ouvrage, intitulée "Technologie Générale et de Spécialité en Menuiserie-Ebénisterie" et éditée par Dunod, Paris, en 1959. C'est dire que les demandes de brevets de Ditto de Mai 1981 (pour obtenir le brevet US 4,555,100) et de Pappas en Novembre 1984 (demande PCT/US85/00420) sont en grande partie antériorisées (surtout celle de Pappas, quand il envisage, aux deux tiers de la page 3, que le guide des mâchoires puisse être composé d'une seule tige). Tous deux revendiquent un outil de serrage, dont une mâchoire est obligatoirement fixée en bout d'un guide rectiligne, l'autre mâchoire coulissant parallèlement à la première le long dudit guide et lui étant parallèle au repos, et dont chacune des deux mâchoires est équipée à une de ses extrémités en regard de l'autre mâchoire, comme pour la pressemarteau de Trillat, d'un patin élastique de type liège. Ils se démarquent de la presse-marteau en décomposant le guide en plusieurs tiges parallèles, réparties dans le sens de la longueur des mâchoires, ce que faisait cependant Coffman avant eux. Plus spécialement, Ditto se démarque en indroduisant des montures de patins plus larges ou plus profonds qui peuvent se chausser sur les patins d'origine et un aménagement en décrochement du passage des tiges dans les mâchoires, pensant ainsi pouvoir améliorer la friction pour le blocage de la mâchoire libre contre la tige au moment du serrage. Pappas ne se démarque vraiment de la pressemarteau qu'en revendiquant un système d'accrochage au mur ou sur établi de ladite presse.

### 3. ET 4. SOMMAIRE DE L'INVENTION ET AVANTAGES

La présente invention se distingue de l'état de l'art précédement évoqué en ce quelle consiste en un procéde conforme aux revendications 1 et 10 et en un dispositif conforme à la revendication 2.

Cela confère à la presse-marteau des possibilités nouvelles considérables et transforme ladite presse en un outil multifonction. Ainsi la nouvelle presse-marteau, selon la présente invention, permet non seulement de faire serre-joint, la seule fonction de la presse-marteau jusqu' ici, mais aussi, en retournant les mâchoires sur la tige, écarteur pour aller serrer dans les recoins, et en rajoutant des mâchoires sur ladite tige, chevaucheur, qui est un nouveau type de serre-joint à quatre mâchoires au serrage spectaculairement vigoureux et stable, et différents types d'amples mains multiples. En aboutant les tiges avec des coupleurs de type connecteurs électriques et en repositionnant les mâchoires de manière correspondante, il est par ailleurs possible d'augmenter considérablement l'ouverture maximum. Il est également possible, avec de tels connecteurs, quand ils sont multiples, de coupler latéralement les tiges en parallèle pour constituer des étaux multipoints, et de procéder à du serrage multidirectionnel, éventuellement en chaîne, en courbant les barettes de connecteurs par arrimage court sur certaines des tiges.

La présente invention se distingue ensuite de l'état de l'art précédemment évoqué en remplaçant les classiques patins de liège par des tampons-bagues élastiques de tous côtés, mais avec une épaisseur plus importante du côté de la face extérieure d'appui. Les avantages des tampons-bagues par rapport aux patins de liège sont nombreux. Tout d'abord, il n'y a plus besoin de système de fixation, de type collage, picot et trou, pour arrimer le patin ou tampon sur la mâchoire. Ensuite, les tampons-bagues peuvent recevoir et retenir latéralement l'appui d'autres tampons équipant d'autres mâchoires, ce qui autorise et facilite toutes sortes de serrages en angle, y compris pour le serrage de pièces dont les contours sont insaisissables. Et évidemment, les tamponsbagues sont facilement interchangeables, avec des tampons-bagues présentant d'autres profils, pour saisir les pièces dont l'accès est difficile par exemple. Thornton (brevet US 4,834,352) avait envisagé pour son appareil de serrage à poignée des gaines de protection entourant complétement, mais sous épaisseur égale, l'extrémité des mâchoires. Le but de ces gaines était de jouer le rôle de cales protectrices, mais pas celui de moyen essentiel pour exercer la pression de serrage qui est joué par un gros ressort en épingle. Dans la présente invention, les tampons-bagues constituent le moyen essentiel pour exercer la pression de serrage et, de manière cohérente, ils présentent dans la direction de serrage une épaisseur plus importante. C'est en quoi les tamponsbagues de la présente invention différent des gaines protectrices de Thornton. Cette différence est d'autant plus marquée que l'appareil de Thornton s'éloigne franchement du concept de la presse-marteau. Il s'agit en fait d'une extrapolation à ouverture large de la pince à linge, avec les défauts traditionnels de la pince à linge: mâchoires s'éloignant de la parallèle lors de la manoeuvre de serrage et force quasiment incontrôlable, à cause de l'effet de levier. L'utilisation de gaines de protection qui est classique par ailleurs (que ce soit autour des becs de pinces, sous forme de fourreaux, ou que ce soit autour des doigts, avec les gants), n'est pas de nature à changer fondamentalement les performances de la pince à linge. L'utilisation de tampons-bagues, comme patins, pour la presse-marteau, au contraire, lui confère des propriétés nouvelles, comme la possibilité de serrer, en combinaison avec une autre presse-marteau selon la présente invention, dans toutes les directions angulaires avec un contrôle automatique de la force de serrage, ce qui serait plutôt difficile avec la presse de Thornton.

Un dispositif selon l 'invention prend le nom d' "assembleur" dans la suite de la description.

La manoeuvre de serrage d'un assembleur, comprenant seulement deux bras mobiles, consiste à pousser ceux-ci, l'un vers l'autre, le long de la pièce support, avec la face d'appui du tampon d'un bras tourné vers l'autre bras. La force exercée pour cette poussée se retrouve par translation, à peu de choses près, entre les bras, à hauteur du ou des tampons. Dès que la résistance à la poussée se manifeste au niveau attendu, la poussée est relâchée. Les bras se bloquent alors par basculement contre ladite pièce support comme les perches de remonte-pente sur leur câble, que quelque chose ait été enserré ou non entre les bras en regard du ou des tampons. Pour écarter, le principe est le même. Avec les bras mobiles retournés sur la pièce support, on agit en sens inverse.

La manoeuvre de serrage est la même quand la pièce support de l'assembleur est partitionnée en plusieurs éléments cylindriques parallèles, répartis non pas suivant le sens de la longueur des mâchoires, comme dans Coffman, Ditto ou Pappas, mais dans la direction orthogonale, et sur l'ensemble desquels coulissent juste deux bras mobiles.

Pour un assembleur qui comprend juste quatre bras mobiles pouvant être orientés autour de ladite pièce support suivant deux directions formant un V, les deux premiers le long de celle-ci étant équipés de tampons avec la face d'appui tournée vers les deux bras suivants, ceux-ci étant équipés de tampons avec la face d'appui tournée dans le sens opposé, la manoeuvre de serrage diffère dans l'approche des bras mobiles, mais le système de blocage reste le même. Les deux premiers bras sont orientés autour de ladite pièce support selon ledit V et ils sont poussés vers les deux suivants, disposés sensiblement selon le même V, grosso modo le tampon du premier bras faisant face à celui du troisième bras et le tampon du second bras faisant face à celui du quatrième bras. Dès que les faces d'appui des tampons sont au contact des surfaces des objets enserrés et qu'une résistance suffisante se manifeste, il suffit de relâcher la poussée. Une telle manoeuvre de serrage a reçu le nom de "chevauchement" et un tel montage de quatre bras mobiles sur une pièce support cylindrique a reçu celui de "chevaucheur" ou "super-assembleur". Le chevauchement peut être également utilisé pour écarter. La position relative des bras reste la même, sauf que ceux-ci sont retournés sur la pièce support. Une configuration intermédiaire entre l'assembleur selon l'invention et le chevaucheur ou super-assembleur consiste à utiliser deux bras mobiles formant ledit V d'un côté du serrage et seulement un bras mobile de l'autre. Selon le relief des surfaces à saisir, cette configuration peut se révéler suffisante.

Avec le chevauchement qui offre quatre faces d'appui, par rapport au serrage réalisé avec un assembleur comprenant seulement deux bras mobiles, on constate un serrage spectaculairement plus vigoureux et plus stable, même sur des motifs tourmentés. Lorsqu' un chevaucheur, en phase de serrage, applique contre un bord de table une plaquette de bois, l'angle formé par le V, suivant lequel sont respectivement disposés les deux premiers bras et les deux suivants, approchant 60°, il est extrêmement difficile de décoller ladite plaquette de la table, alors que chaque bras mobile a subi la poussée d'une seule extrémité de doigt lors de la manoeuvre de serrage. Une main agrippant la plaquette de tous ses doigts sous la traction d'un bras de force moyenne ne suffit pas. Par ailleurs, il apparaît qu'il est parfaitement possible de réaliser un serrage stable et efficace, même lorsque les faces d'appui des quatre tampons, qui équipent le chevaucheur, s'appliquent à des niveaux différents sur des reliefs tourmentés. Cette possibilité est évidemment extrêmement pratique pour la restauration d'objets dorés tels que les cadres ou des cartouches. Avec la sous-variante du chevaucheur à trois bras mobiles, deux d'un côté formant un V et un bras mobile de l'autre appuyant grosso modo en face du milieu du V, il est possible d'éviter les obstacles empêchant le serrage en vis-à-vis. Ainsi, pour serrer sur son socle le pied d'une pendule, ce pied ayant en vis-à-vis de l'autre côté du socle une colonne, les tampons des deux bras mobiles formant le V prennent prise de part et d'autre de la colonne tandis que le tampon du bras mobile opposé appuie sur ledit pied.

Si, sur la partie libre de la pièce support d'un chevaucheur saisissant le rebord d'un établi horizontal ou équivalent, on rajoute une troisième paire de bras mobiles équipés chacun d'un tampon substantiellement élastique pour saisir, sans abimer, des objets à peindre ou à travailler les mains libres, on obtient une troisième main dite "verticale". Si à cette troisième paire de bras mobiles, dite "serveur", on rajoute une quatrième, une cinquième, etc..., paires de bras mobiles, toujours montées sur la partie libre de la pièce support, on obtient successivement une quatrième, une cinquième, etc..., mains "verticales". Si chacune des paires de bras mobiles "serveurs" peut être orientée dans plusieurs directions autour de ladite pièce support, ces mains auxiliaires sont d'autant plus pratiques.

Une autre configuration de main auxiliaire peut être obtenue en montant trois paires de bras mobiles l'une derrière l'autre le long de ladite pièce support, les bras mobiles de chaque paire étant équipés de tampons substantiellement élastiques dont les faces d'appui sont tournées l'une vers l'autre. Les deux premières paires de bras mobiles sont séparément bloquées par serrage tampon contre tampon à une extrêmité de la pièce support dans deux orientations différant d'un angle non nul qui peut se situer nettement au-dessus ou au-dessous de 90°. Le long de la partie restante de la pièce support, la troisième paire de bras mobiles constitue également un "serveur" pour saisir des objets à peindre ou à travailler les mains libres. La troisième main ainsi obtenue est dénommée, dans la suite de la présente demande, troisième main "horizontale" parce que, reposant sur trois pieds - les tampons des deux premières paires de bras mobiles bloquées à une extrêmité de la pièce support et l'autre extrêmité de celle-ci, elle peut être installée n'importe où sur une surface grosso modo horizontale. Si à cette troisième paire s'ajoute une quatrième, une cinquième, etc..., paires de bras mobiles, toujours montées sur la partie restante de la pièce support, on obtient successivement une quatrième, une cinquième, etc..., mains "horizontales".
Nota: Pour une prise plus ferme sur une des mains auxiliaires précédemment considérées, un "serveur" peut éventuellement être remplacé par un chevaucheur.

L'intérêt des mains auxiliaires selon l'invention par rapport aux mains auxiliaires traditionnelles se situe à plusieurs niveaux:
- Tout d'abord, les serveurs qui équipent les mains auxiliaires selon l'invention ne risquent pas avec leurs tampons substantiellement élastiques de griffer les pièces saisies comme peuvent le faire avec leurs dents les pinces crocodiles des mains auxiliaires traditionnelles.
- Par ailleurs, à la différence des pinces crocodiles, ces serveurs ont leurs éléments de mâchoires qui peuvent s'ouvrir très largement tout en restant parallèles l'un à l'autre.
- Enfin, les mains auxiliaires selon l 'invention sont nettement plus légères que les mains auxiliaires traditionnelles, puisqu'elles se passent de socle lourd pour tenir l'équilibre, même lorsque les serveurs sont chargés. Quatre des bras mobiles montés sur la pièce support suffisent à assurer l'assise de la main auxiliaire (voir sommaire précédent). Dans le cas des mains auxiliaires verticales, ils sont combinés en chevaucheur pour s'agripper sur le rebord d'un établi ou d'une table. Dans le cas des mains auxiliaires horizontales, les tampons des deux premières paires de bras mobiles bloquées par serrage à une extrêmité de la pièce support réalisent avec l'autre extrêmité de celle-ci un trépied sustentateur. C'est dire la puissance générique de la combinaison: pièce support cylindrique, bras mobiles et tampons substantiellement élastiques.

Evidemment les configurations chevaucheur, mains auxiliaires verticales et horizontales peuvent être réalisées seulement à cause de la capacité des bras mobiles à prendre plusieurs orientations autour de la pièce support.

La modularité des assembleurs, qui est liée à la mobilité des bras sur la pièce support cylindrique, crée une faculté jamais offerte jusqu' ici avec les outils de serrage: celle de pouvoir augmenter l'ouverture à volonté. Lesdits bras peuvent être glissés hors de leur pièce support (les embouts-arrêtoirs éventuels de ces pièces sont amovibles) et installés sur une autre pièce support, de même section. Des pièces supports cylindriques de même section peuvent être fixées dans le prolongement l'une de l'autre par des coupleurs tels que des dominos pour montages électriques, des manchons pour tubes mécaniques ou des raccords de cables. Peu importe que les coupleurs constituent des barrières pour la mobilité des bras entre les différents tronçons de pièces supports. Il suffit d'installer un bras mobile sur chacun des deux tronçons extrêmes et l'ouverture entre ces bras mobiles est forcément plus importante que si ces bras mobiles se trouvaient sur une seule des pièces supports raccordées. Ainsi l'ouverture maximum des assembleurs selon l'invention devient aisément extensible, ce qui tranche nettement avec les serre-joints traditionnels où la fixation d'une des mâchoires en bout de la pièce support rend inconcevabl l'allongement de celle-ci. Naturellement, si l'on place au lieu d'un, plusieurs bras mobiles sur chacun des tronçons extrêmes des pièces supports ainsi fixées dans le prolongement l'une de l'autre, on peut réaliser sous une ouverture maxima importante tous les montages originaux exposés plus haut, comme le chevauchement, les mains auxiliaires, etc... D'un autre côté, on peut aussi envisager de prolonger une pièce support par des pièces supports de section différente, au moyen de coupleurs dont les entrées adnettent des diamètres différents, tels que des dominos pour fils électriques de grosse section, et mettre ainsi en face des bras mobiles de dimensions différentes. Selon les formes des objets saisis, un tel montage peut être très utile.

Suivant un montage apparenté, dénommé "en étoile", sur la pièce support d'un assembleur, porteuse d'au moins deux bras mobiles, est arrimé un coupleur capable de saisir, dans au minimum une direction distincte de celle de ladite pièce support, une autre pièce support susceptible de porter au moins un bras mobile équipé d'un tampon substantiellement élastique. Un tel coupleur peut être constitué d'un croisillon comme il en existe en électricité sous forme de plots de dérivation, ou dans la marine ou en jeu de construction je type Mécano pour assurer le croisement de deux câbles ou drisses. Il peut également consister en une barrette souple de dominos pour montage électrique qui est maintenue courbée, par exemple, par la manière dont elle est arrimée sur la première desdites pièces supports. Si la direction de la première desdites pièces supports fait un angle d'environ 90° avec une des autres pièces supports saisies par le coupleur, il est possible d'enserrer des objets de trois côtés (serrage en Té) ou de quatre côtés (serrage en croix) entre les bras mobiles que portent ces deux pièces supports. Et quand le coupleur est capable de saisir plusieurs pièces supports dans des directions toutes distinctes de celle de la pièce support sur laquelle ledit coupleur est arrimé, il est possible d'enserrer des objets de multiples côtés entre les bras mobiles que portent lesdites pièces supports. Le serrage obtenu est alors appelé serrage en étoile. Evidemment lesdits serrages, en Té, en croix et en étoile, peuvent se faire avec des bras mobiles disposés en chevaucheur.

Avec le montage en étoile, il devient possible de tirer l'un vers l'autre les côtés d'un coin de cadre et les objets ronds peuvent être agrippés nettement plus solidement.

Une autre faculté offerte par l'invention est liée également à la mobilité des bras sur la pièce support cylindrique. Un des bras mobiles d'un assembleur, comprenant juste deux bras mobiles équipés de tampons, peut être glissé en extrême bout de la pièce support (les embouts-arrêtoirs éventuels sont amovibles). Si une barre auxiliaire, telle qu'une règle ou un manche d'outil, est fixée parallèlement à une grande surface (par exemple, au moyen des serveurs de deux troisièmes mains verticales selon l'invention s'agrippant aux deux bords opposés de la grande surface), il est possible d'appuyer avec le tampon de ce bras mobile, en n'importe quel point de cette surface, le long de cette barre, sans que ladite pièce support risque de détériorer ladite surface puisqu'elle ne dépasse pas dudit bras mobile. L'assembleur travaillant en écarteur, il suffit que le tampon de son autre bras mobile s'arc-boute contre la barre auxiliaire. Par ce montage qui a reçu le nom de "serrage en recouvrement", l'allonge ou saillie de l'assembleur est rendue illimitée. L'assembleur peut aller exercer une pression à n'importe quelle distance du bord d'une grande surface, celle-ci pouvant être plane, bombée, creuse ou au relief tourmenté. Il suffit que la barre auxiliaire suivent les contours de la surface, soit suffisamment longue et orientée dans la bonne direction. Pour une pression plus forte, les deux bras mobiles peuvent être remplacés par un chevaucheur en position d'écartement. Jusqu' ici, ce type de montage en recouvrement était mal connu de l'homme de l'art et était seulement envisageable avec un outil spécial, un écarteur très peu répandu dans les ateliers, et des cales généralement peu commodes à installer. Avec la présente invention, ce montage est aisément et directement possible avec le même assembleur que celui qui permet tous les autres montages originaux précédemment décrits, moyennant le rajout éventuel de bras mobiles. C'est ce qui caractérise la polyvalence du nouvel assembleur.

Un autre trait intéressant de l'invention, lorsque chaque bras mobile est équipé d'un tampon-bague, est que le tampon-bague appartenant à un assembleur en position de serrage ou d'écartement peut supporter, contre son flanc, sous diverses incidences, l'appui du tampon porté par un des bras mobiles d'un second assembleur. Cela résulte à la fois de la capacité d'antidérapage et de la malléabilité des tampons substantiellement élastiques. Le second assembleur peut donc avec le tampon d'un de ses autres bras mobiles, forcer, en position de serrage ou d'écartement, sur un côté d'objet dépourvu de vis-à-v s parallèle ou sur un des tampons d'un troisième assembleur, également en position de serrage ou d'écartement. Ce type de montage permet de s'affranchir de l'absence de contour facile à saisir pour maintenir des objets enserrés, ce qui est souvent le cas sur les objets d'art à restaurer. Ce montage était jusqu'ici très difficile à réaliser avec les serre-joints tradionnels car des cales importantes et biscornues, toujours mal commode; à installer et parfois longues à trouver, devaient être coincées sous les mâchoires. En général, il fallait plus de deux mains et serrer comme une brute, et ceci peut être incompatible avec la solidité des objets à enserrer. Ce montage devient élémentaire, même sous faible force de serrage, avec le nouvel assembleur, grâce aux tampons substantiellement élastiques. Il a reçu le nom de serrage en angle, serrage par agrafage ou par pontage, selon le nombre d'assembleurs qu'il met en jeu. Pour assurer une meilleure assise, l'assembleur d'appui peut être éventuellement remplacé par un chevaucheur.

De tout ce qui précède, il résulte que l'assembleur selon l'invention est polyvalent et que son procédé général d'utilisation, qui permet de maintenir des objets par serrage sans les abimer, se compose des étapes suivantes:
a. enserrer lesdits objets entre des tampons substantiellement élastiques portés par des bras mobiles disposés le long d'une ou de plusieurs pièces supports cylindriques et capables de prendre plusieurs orientations autour de celles-ci,
b. appliquer sur le dos desdits bras, en direction desdits objets, le long desdites pièces supports, une poussée et relâcher cette poussée, de manière à bloquer chacun desdits bras par basculement contre la pièce support sur laquelle il est disposé,
c. utiliser éventuellement comme appui des objets auxiliaires placés au contact de tampons substantiellement élastiques portés par d'autres bras mobiles disposés et bloqués le long desdites pièces supports ou les tampons de ces bras mobiles eux-mêmes.

Pour toutes les variantes de l 'assembleur qui ont été envisagées jusqu'ici, une caratéristique supplémentaire peut consister en ce que les extrémités de la pièce support sont munies d'embouts-arrêtoirs amovibles du type clips, cavalier, épingle, clavette, goupille, ou tronçon de gai ne cylindrique souple enfilé par forçage léger.

D'autres caractéristiques et avantages de l'invention ressortiront plus clairement de la description qui va suivre, faite en regard des dessins annexés, sur lesquels :

### 5. BREVE DESCRIPTION DES DESSINS

- la figure 1 est une vue en élévation d'un assembleur selon l 'invention à deux bras mobiles dont l'un est équipé d'un tampon en forme de rondel le;
- la figure 2 est une vue en élévation d'un assembleur selon l'invention à deux bras mobiles équipés chacun d'un tampon en forme de rondelle;
- la figure 3 est une vue en élévation d'un assembleur selon l'invention à deux bras mobiles équipés chacun d'un tampon en forme de bague;
- la figure 4 est une vue en élévation d'une utilisation possible du dispositif conforme à la figure 2 selon l'invention;
- la figure 5 est une vue en perspective d'un assembleur selon l'invention à quatre bras mobiles montés en "chevaucheur" et équipés chacun d'un tampon en forme de bague;
- la figure 6 est une vue en perspective d'un assembleur selon l'invention à six bras mobiles montés en troisième main verticale et équipés chacun d'un tampon en forme de bague;
- la figure 7 est une vue en perspective d'un assembleur selon l'invention à huit bras mobiles montés en quatrième main horizontale et équipés chacun d'un tampon en forme de bague;
- la figure 8 est une vue en perspective d'un assembleur selon l'invention dont la pièce support est porteuse de deux bras mobiles et sur laquelle est arrimé un coupleur saisissant dans une direction distincte de celle de ladite pièce support, une autre pièce support portant deux autres bras mobiles équipés chacun d'un tampon substantiellement élastique;

### 6. COMPOSITION ET MODES D'UTILISATION DETAILLES DES REALISATIONS SELON L'INVENTION

En se référant aux figures 1 à 8, un outil polyvalent de serrage équipé selon la présente invention comprend donc en combinaison:
- une pièce support (1) cylindrique, telle qu'une tige ou un tube, pas forcément de section circulaire,
- au moins deux bras mobiles (2) capables de glisser le long et de prendre plusieurs orientations autour de ladite pièce support (1) et s 'étendant chacun nettement de part et d'autre de celle-ci dans une direction essentiellement orthogonale,
- au moins un tampon substantiellement élastique (3), lequel tampon, d'une part, est fixé sur un des bras (2) à distance de ladite pièce support (1) et, d'autre part, présente à l'opposé du bras sur lequel il est fixé, une face d'appui, dont l'assiette est essentiellement orthogonale à la pièce support.

Un complément peut consister en l'addition à l'un au moins des deux bouts de l adite pièce support, d'un embout-arrêtoir (4) pour empêcher les bras mobiles (2) de se libérer de ladite pièce support (1) lorsque ceux-ci ne sont pas retenus sur ladite pièce par une action quelconque.

Comme il a été dit plus haut, un dispositif selon l'invention a reçu le nom d' "assembleur".

Par substantiellement élastique, on sous-entend que ledit tampon (3) est composé d'une matière élastique souple comme du caoutchouc naturel ou synthétique, du plastique mousse ou du coton, et que son épaisseur sous sa face d'appui est de préférence supérieure au millimètre. Il peut être doté d'une structure pleine ou spongieuse. Il peut aussi être constitué d'une boîte plate creuse avec des parois minces en bois, plastique dur ou métal , qui ont la propriété de se redresser quand se réduit la pression qui s'exerçe dessus. Ladite face d'appui est sensiblement plane ou légèrement en cuvette et son assiette est essentiellement orthogonale à ladite pièce support. Pour certaines applications, ladite face d'appui peut néanmoins être bombée. Ledit tampon peut revêtir la forme d'une rondelle collée, d'un obturateur fixé par un picot ou d'une bague enfilée sur ledit bras mobile à distance de ladite pièce support. L'avantage d'une bague, par rapport à une rondelle ou un obturateur, pour constituer le tampon est que ladite bague peut se fixer seule sur ledit bras sans nécessiter de collage ou d'orifice ménagé dans ledit bras. Il suffit que ses dimensions internes soient légèrement inférieures ou égales à celles des dimensions externes dudit bras à l'endroit où elle doit être fixée, pour pouvoir être enfilée en force sur le bras à cet endroit et y rester bloquée.

Suivant un autre mode de réalisation, le tampon (3) est réalisé par un empilement de rondelles substantiellement élastiques, à la manière des ressorts composés de rondelles "Belleville"; dans un premier type de sous-réalisation, les rondelles sont collées à la queue leu leu; dans un second type de sousréalisation, les rondelles sont trouées et enfilées, également à la queue leu leu, en forçant légèrement, sur une seconde pièce cylindrique parallèle à ladite pièce support. A l'opposé de la face d'appui dudit tampon, ladite seconde pièce cylindrique coulisse dans un passage ménagé sur le bras porteur dudit tampon, et est retenue au-delà de ce passage par un emboutarrêtoir, semblable à celui qui peut équiper les bouts de ladite pièce support (1).

Un desdits moyens pour permettre à l'un desdits bras mobiles (2) de coulisser le long de ladite pièce support (1) est constitué par l'aménagement d'un trou de passage, dont la forme de section interne enveloppe à un jeu faible près la forme de la section externe de ladite pièce support (1). Mais un tel moyen peut consister aussi en un étrier rapporté sur le flanc dudit bras (2), ledit étrier formant boucle; une autre possibilité est de former ledit trou de passage en réalisant chacun desdits bras rectilignes (2) par assemblage côte à côte de deux demi-bras munis chacun, dans le sens de leur épaisseur, d'une rainure cylindrique dotée d'une section en demi-lune, le creux de la rainure d'un demi-bras faisant face au creux de la rainure de l'autre demi -bras pour l' assemblage; une possibilité voisine est de ménager sur le flanc de chaque bras entier, dans le sens de son épaisseur, une rainure cylindrique et de fermer celle-ci longitudinalement par une plaque; on peut aussi envisager de faire envelopper une partie en tenon desdits bras par un rail creux formant ladite pièce support.

Dans le cas des figures 1 à 8, chaque emboutarrêtoir (4) est constitué par un tronçon de gaine tubulaire souple dont le diamètre est légèrement inférieur au diamètre moyen de ladite pièce support (1). Ledit troncon est enfilé par forçage léger au bout de ladite tige. De tels embouts-arrêtoirs (4) peuvent aussi consister en des clips, cavaliers, épingles, clavettes ou goupilles. Mais, par rapport à ces derniers moyens, utiliser de la gaine souple à enfiler en force sur un tube est un moyen particulièrement économique, car il permet d'éviter tout usinage de la tige support ou d'outillage pour fabriquer lesdits embouts-arrêtoirs, ce qui se produit immanquablement si ladite tige à une section hors standard. Une telle gai ne se trouve couramment, car peu de contraintes sont exigées, sauf exception, notamment du côté thermique ou du côté agressivité du milieu ambiant. Seuls sont exigés un diamètre légèrement plus faible que le diamètre moyen de la tige support et une bonne conservation de l 'élasticité avec le temps, dans des conditions d'environnement ordinaires. Peuvent faire l'affaire des tubes souples de PVC, de polyéthylène moyenne ou basse densité, de silicone, de caoutchouc naturel ou synthétique.

La figure 1 représente un assembleur selon l'invention avec juste deux bras mobiles (2). Un seul tampon substantiellement élastique (3) est utilisé. Il consiste en une rondelle adhérant à son bras mobile (2) porteur, par collage ou par picot pénétré en force dans un orifice ménagé dans ledit bras (2).

Dans le cas de la figure 2, toujours avec un assembleur selon l'invention comprenant juste deux bras mobiles (2), deux tampons substantiellement élastiques (3), un par bras, sont utilisés. Ils consistent chacun en une rondelle adhérant à son bras (2) porteur, par collage ou par picot pénétré en force dans un orifice ménagé dans ledit bras (2).

Dans le cas de la figure 3, avec également un assembleur selon l'invention comprenant juste deux bras mobiles (2), deux tampons substantiellement élastiques (3), un par bras, sont aussi utilisés. Mais ils consistent chacun en une bague de caouthouc ou autre matière ou structure alvéolaire plastique équivalente, enfilée en force sur son bras (2) porteur.

Suivant la figure 4, pour réaliser un serrage avec un assembleur selon l'invention comprenant juste deux bras mobiles, il suffit de
- amener l'ensemble des objets (8-9), à enserrer, entre les bras (2) de l'outil, en regard des faces d'appui des tampons substantiellement élastiques (3);
- appuyer avec les doigts ou la paume de la main sur le dos des bras, à l'opposé desdites faces d'appui , le long de la pièce support (1), en direction desdits objets (8-9); les bras (2) coulissent alors le long de ladite pièce support; dès que lesdites faces d'appui touchent les surfaces de saisie desdits objets (8-9), les doigts perçoivent une résistance, celle des objets, comme s'ils appuyaient directement sur lesdits objets;
- continuer à appuyer sur le dos des bras (2) en augmentant la pression pour comprimer les tampons;
- dès que la main ressent avoir atteint la force qui suffit à serrer convenablement lesdits objets l'un contre l'autre, arrêter d'appuyer; les bras mobiles (2) se bloquent alors automatiquement et instantanément contre la pièce support, par basculement, comme les perches d'un remonte-pente sur leur câble.

Il est à noter qu'un assembleur équipé selon l'invention se comporte comme un véritable relais de la main humaine ou des mains (au sens de relayer), pour l'accomplissement d'une tâche, telle que le serrage. Il peut tenir en effet indéfiniment une position de serrage sous le même effort que la ou les mains peuvent tenir temporairement.

Une simple poussée sur la partie du "ventre" desdits bras (2) située de l'autre côté de la pièce support (1) par rapport aux objets (8-9), suffit à débloquer lesdits bras (2) et à libérer du serrage l'ensemble des objets.

La manoeuvre d'écartement, avec un assembleur selon l'invention comprenant juste deux bras (2) mobiles, s'opère de manière analogue. Cependant, il convient préalablement de retourner les bras sur ladite pièce support, de manière à présenter les faces d'appui desdits tampons vers l'extérieur. Les objets à écarter sont d'abord amenés de part et d'autre des bras mobiles (2) de l'outil, en regard des faces d'appui des tampons (3). La suite des opérations est ensuite identique à la manoeuvre du serrage à partir du moment où les doigts ou la paume de la main commencent à appuyer sur le dos desdits bras, sauf que la force à percevoir manuellement est celle avec laquelle on désire écarter.

Sur la figure 5 est représentée une variante de l'assembleur comprenant quatre bras mobiles, les deux premiers (2a) et (2b) le long de la pièce support (1) étant équipés de tampons substantiellement élastiques (3) avec la face d'appui tournée vers les deux bras suivants (2c) et (2d) , ceux-ci étant équipés de tampons substantiellement élastiques avec la face d'appui tournée dans le sens opposé. Les deux premiers bras (2a) et (2b) sont orientés autour de ladite pièce support selon un V et il s sont opposés aux deux bras suivants (2c) et (2d), disposés sensiblement selon le même V. Grosso modo le tampon (3) du premier bras (2a) fait face à celui du troisième bras (2c) et le tampon du second bras (2b) fait face à celui du quatrième bras (2d). Comme il a été dit plus haut, une telle configuration a reçu le nom de "chevaucheur" ou de "super-assembleur" et la manoeuvre de serrage qui consiste à rapprocher les deux V celle de chevauchement. Il suffit d'appuyer sur le dos des bras mobiles, le long de ladite pièce support (1), en direction des objets enserrés. Dès que les faces d'appui des tampons sont au contact des surfaces des objets enserrés et qu'une résistance suffisante se manifeste, il suffit de relâcher la poussée pour obtenir le blocage serré desdits bras mobiles contre lesdits objets, toujours par basculement contre la pièce support. Le chevauchement peut être également utilisé pour écarter. La position relative des bras reste la même, sauf que ceux-ci sont retournés sur la pièce support. Une configuration intermédiaire entre l' assembleur selon l'invention et le chevaucheur ou super-assembleur consiste à utiliser deux bras mobiles formant un Y d'un côté du serrage et seulement un bras mobile de l'autre. Selon le relief des surfaces à saisir, cette configuration peut se révéler suffisante.

Dans le cas de la figure 6, il a été rajouté sur la partie libre de la pièce support (1) d'un chevaucheur composée des deux paires de bras mobiles (2a)-(2b) et (2c)-(2d) saisissant le rebord d'un établi horizontal ou équivalent, une troisième paire de bras mobiles (2e)-(2f) , dite "serveur", chacun de ces bras étant équipé d'un tampon substantiellement élastique (3), pour saisir des objets à peindre ou à travailler les mains libres. Une telle configuration correspond à ce qui a été appelé plus haut, "troisième main verticale". Un serveur est utilisé comme un assembleur à deux bras mobiles pour les manoeuvres de serrage et d'écartement.

La figure 7 montre une autre configuration de main auxiliaire: une quatrième main dite "horizontale". Elle est composée de quatre paires de bras mobiles (2a)-(2b), (2c)-(2d), (2e)-(2f), (2g)-(2h), montées l'une derrière l'autre le long de ladite pièce support. Les bras mobiles de chaque paire sont équipés de tampons substantiellement élastiques (3) dont les faces d'appui sont tournées l'une vers l'autre. Les deux premières paires de bras mobiles (2a)-(2b) et (2c)-(2d) sont séparément bloquées par serrage tampon contre tampon à une extrêmité de la pièce support dans deux orientations différant d'un angle voisin de 70°. Le long de la partie restante de la pièce support, la troisième paire (2e)-(2f) et la quatrième paire (2g)-(2h) de bras mobiles constituent des "serveurs" pour saisir des objets à peindre ou à travailler les mains libres. Les tampons des deux premières paires de bras mobiles (2a)-(2b) et (2c)-(2d) bloquées à une extrêmité de la pièce support et l'autre extrêmité de celle-ci forment évidemment un trépied. Chaque serveur peut être utilisé séparément comme un assembleur à deux bras mobiles pour les manoeuvres de serrage et d'écartement.
Nota: Pour une prise plus ferme sur les mains auxiliaires représentées, chaque "serveur" peut éventuellement être remplacée par un chevaucheur.

Sur la figure 8 est représenté un montage "en étoile". Sur la pièce support (1) d'un assempbleur selon l'invention, est arrimée en guise de coupleur, une barrette souple (5) de dominos pour montages électriques qui a été courbée. Ladite pièce support (1) est porteuse de deux bras mobiles (2a)-(2b) , tous deux équipés de tampons substantiellement élastiques (3). Ladite barette (5) est courbée car elle est arrimée s ladite pièce support (1) par deux plots (6) et (6a) normalement éloignés qui ont été rapprochés l'un de l'autre par torsion de la barrette dans son plan moyen. Les vis de ces plots sont serrées sur la pièce support (1), c'est à dire qu'ils sont bloqués sur celle-ci. Le plot (7) de la barrette saisit, toujours en se vissant dessus, une autre pièce support cylindrique (1a) sur laquelle sont installés deux autres bra mobiles (2c) et (2d), tous deux équipés de tampons substantiellement élastiques. La direction de la première pièce support (1) fait un angle d'environ 90° avec celle de l'autre pièce support (1a). La manoeuvre de serrage pour chaque paire de bras mobiles (2a)-(2b) et (2c)-(2d) est identique à celle qui est pratiquée pour un assembleur selon l'invention à deux bras mobiles. Il est possible ainsi d'enserrer des objets des quatre côtés, comme le montre la figure 8, entre les bras mobiles que portent ces deux pièces supports. Le serrage obtenu est appelé serrage en croix. Il serait évidemment aussi possible, avec des pièces supports cylindriques supplémentaires saisies par d'autres plots de la barette, portant chacune au moins un autre bras mobile, d'enserrer des objets de multiples côtés, ce qui correspond au serrage en étoile. De même, il est possible d'arrimer sur la seconde pièce support (1a), un autre coupleur saisissant une troisième pièce support cylindrique (1b) dans une direction distincte de celles des deux premières pièces supports, et éventuellement d'arrimer sur cette troisième pièce support encore un autre coupleur, et ainsi de suite pour réaliser en chaîne un montage en étoile. Une telle configuration en chaîne peut être utile pour enserrer les contours d'objets de forme compliquée. Un autre modèle de coupleur peut consister en un croisillon comportant deux canaux ou plus divergents entre eux et capables de retenir prisonnier chacun par un système de vissage ou autre, une pièce support de type tige ou tube. Ce genre de croisillon existe en électricité sous forme de plots de dérivation. On se sert également de croisillons dars la marine et dans les jeux de construction de type Mécano pour assurer le croisement de deux câbles ou drisses. Il en existe aussi en tôle ou en plastique pour enfermer des boîtes de dérivation électrique. La barette, en tant que coupleur, peut encore être remplacée par la juxtaposition forcée creux sur creux, suivant des orientations différentes, de plusieurs profilés en forme de gouttières analogues à ceux qui sont utilisés pour la construction de stands d'exposition ou de présentoirs.

Dans toutes les variantes de l'assembleur selon l'invention qui ont été décrites jusqu'ici, il est évidemment toujours possible de remplacer un desdits bras mobiles (2) par un bras fixe.

Suivànt un mode de réalisation possible de l'assembleur comprenant juste deux bras mobiles (2), la pièce support (1) est subdivisée en plusieurs éléments cylindriques parallèles, qui constituent en fait autant de pièces supports parallèles homogènes. Lesdits éléments sont rendus solidaires les uns des autres à chacune de leurs extrémités par des coupleurs qui peuvent être des barrettes de dominos pour montages électriques ou équivalent quand lesdits éléments possèdent des diamètres très voisins. Un au moins des deux dits bras est coulissant sur ces éléments, l'autre pouvant rester fixe sur ces éléments. Les deux bras possèdent une face d'appui large. Dans un premier type de sous-réalisation, le tampon substantiellement élastique (3) que porte un ou chacun des deux bras est constitué en un seul morceau; dans un second type de sous-réalisation, le tampon substantiellement élastique que porte un ou chacun des deux bras est fractionné en plusieurs morceaux; dans ce cas, lesdits morceaux sont situés à la même distance du plan moyen dans lequel se situent les divers éléments cylindriques qui composent ladite pièce support; lesdits morceaux peuvent être laissés libres d'agir indépendamment l'un de l'autre ou être pris en sandwich entre le bras qui les porte et une plaque rigide de liaison destinée à jouer le rôle de mors vis-à-vis des objets enserrés. Il s'avère que la conformation sandwich avec plusieurs morceaux de tampon élastique pris en parallèle entre le bras qui les porte et une plaque rigide, cramponne, à force de compression égale, beaucoup plus fermement les objets ensurrés que la conformation tampon unique. Cela implique évidemment un effet de synergie. Dans le second type de sous-réalisation, quand le tampon est fractionné en plusieurs morceaux, le bras peut être lui-même partitioné en plusieurs blocs reposant chacun sur un ou plusieurs desdits éléments formant la pièce support. Et comme lesdits éléments constituent autant de pièces supports parallèles, tout se passe comme si on disposait de plusieurs assembleurs selon l'invention couplés en parallèle pour constituer un étau multipoint.

Il est à noter en outre que le dispositif selon l'invention peut trouver des applications multiples telles que la fixation d'appareils sur un support lorsque ledit appareil est rendu solidaire de l'un ou constitue l'un desdits bras

## Revendications

1. Procédé de réalisation d'un dipositif polyvalont destiné à maintenir des objets par serrage sans les abîmer, avec les étapes suivantes:
a. fournir une pièce support (1) cylindrique, telle qu'une tige ou un tube, pas forcément de section circulaire,
b. monter sur ladite pièce support (1) au moins deux bras (2) dont l'un au moins est mobile,
c. équiper au moins un desdits bras (2) à une seule distance de ladite pièce support (1) d'un tampon substantiellement élastique (3) qui présente une face extérieure d'appui dont l'assiette est essentiellement orthogonale à ladite pièce support et sous laquelle l'épaisseur est suffisamment élastique pour faire office de ressort de compression.

2. Dispositif polyvalent destiné à maintenir des objets par serrage sans les abîmer, avec une pièce support (1) cylindrique, telle qu'une tige ou un tube, pas forcément de section circulaire, et caractérisé en ce qu'il comprend en combinaison:
- au moins deux bras (2) dont l'un au moins est mobile,
- au moins un tampon substantiellement élastique (3) qui, d'une part, est fixé sur un des bras (2) à une seule distance de ladite pièce support (1) et, d'autre part, présente une face extérieure d'appui dont l'assiette est essentiellement orthogonale à ladite pièce support et sous laquelle l'épaisseur est suffisamment élastique pour faire office de ressort de compression.

3. Dispositif selon la revendication 2, caractérise' en ce que chaque tampon (3) consiste en une bague élastique de tous côtés, avec une épaisseur plus importante du côté de la face extérieure d'appui, bague qui coiffe le bras (2) sur lequel il est fixé.

4. Dispositif selon la revendication 2 ou 3, caractérisé en ce qu'il comporte au moins quatre bras mobiles et amovibles (2), les deux premiers le long de la pièce support équipés de tampons (3) avec la face d'appui extérieure orientée dans le même sens, et les deux suivants le long de ladite pièce support équipés de tampons (3) avec la face extérieure d'appui orientée dans le sens opposé.

5. Dispositif selon la revendication 4, caractérisé en ce qu'Il comporte en outre au moins une autre paire de bras mobiles et amovibles (2) disposés l'un derrière l'autre le long de ladite pièce support (1), ceux-ci étant équipés de tampons dont les faces extérieures d'appui sont orientées en sens inverse.

6. Dispositif selon la revendication 2 ou 3, caractérisé en ce Qu'il comporte au moins trois paires de bras mobiles et amovibles (2) disposées l'une derrière l'autre le long de ladite pièce support (1), les bras mobiles et amovibles de chaque paire étant équipés de tampons (3) dont les faces extérieures d'appui sont orientées en sens inverse.

7. Dispositif selon l'une quelconque des revendications 2 à 6, caractérisé en ce que chacune des doux extrémitéms de la pièce support (1) est équipée d'un embout-arrêtoir facilement amovible (4), tel qu'un clips, un cavalier, une épingle, une clavette ou goupille, ou encore un tronçon de galne cylindrique souple enfilé sur ladite pièce support par forçage léger.

8. Dispositif selon l une quelconque des revendications 2 à 7, caractérisé en ce que sur la pièce support (1) est arrimé un coupleur, capable de saisir une autre pièce support cylindrique, celle-ci étant susceptible de recevoir au moins un autre bras mobile et amovible équipé d'un tampon selon la revendication (2) et éventuellement un autre coupleur.

9. Dispositif selon l'une quelconque des revendications 2 à 7, caractérisé en ce que la pièce support (1) est subdivsée en plusieurs éléments cylindriques parallèlles sans que deux desdits éléments puissent se trouver alignée avec un tampon substantiellement élastique (3).

10. Procédé pour maintenir des objets par serrage sans les abîmer, comportant les étapes suivantes:
a. monter deux bras dont l'un au moins est mobile le long d'une pièce support cylindrique,
b. équipper au moins un desdits bras à distance de ladite pièce support d'un tampon substantiellement élastique, celui-ci présentant une face extérieure d'appui dont l'assiette est essentiellement orthogonale à ladite pièce support et sous laquelle l'épaisseur est suffisamment élastique pour faire office de ressort de compression.
c. pousser manuellement sur le dos desdits bras en sorte que la face extérieure d'appui dudit tampon substantiellement élastique presse contre la surface d'un desdits objets,
d. arrêter de pousser quand la résistance à la poussée se manifeste au niveau donné, de manière à bloquer par basculement chaque bras mobile contre ladite pièce support.

## Claims

1. The method of making a versatile device for holding objects by clamping without damaging them comprising the steps of:
a) providing a cylindrical support part (1), such as a rod or a tube, not necessarily with a circular section,
b) placing on said support part (1) at least two arms (2) of which one at least is moveable ,
c) securing to one at least of said arms (2) at a distance from said support part (1) one substantially elastic buffer (3) having one external contact free which is approximately at a right angle to said support part and under which the thickness is elastic enough to act as a compression spring.

2. A versatile device for holding objects by clamping without damaging them, with a cylindrical support part (1), such as a rod or a tube, not necessarily with a circular section, said device being characterized in that it comprises in a combination:
- at least two arms (2) of which one at least is moveable,
- at least one substantially elastic buffer (3) secured to one of said arms (2) at a distance from said support part (1), said buffer having one external contact face which is approximately at a right angle to said support part and under which the thickness is elastic enough to act as a compression spring.

3. The device of claim 2 in which every buffer (3) is an allover elastic ring which is surrounding the arm (2) to which it is secured, said ring being provided with a larger thickness under the external contact face.

4. A device according to claims 2 or 3, characterized in that it comprises at least four movable and removable arms (2) of which the two first ones along the support part are provided with buffers (3) that have their external contact faces both turned towards the same direction, the two other arms being provided with buffers (3) that have their external contact faces both turned towards the other direction.

5. A device according to claim 4, characterized in that it comprises in addition at least another pair of successive movable and removable arms (2) along said support part (1), these last arms being provided with buffers of which the external contact faces are being turned towards opposite directions.

6. A device according to claim 2 or 3, characterized in that it comprises at least three successive pairs of movable and removable arms (2) along said support part (1), the two arms of each pair being provided with buffers (3) of which the external contact faces are being turned towards opposite directions.

7. A device as claimed in any of claims 2 to 6, wherein each of the two ends of said support part (1) features an easy removable stop (4) such as a clip, a U-shaped spring, a pin, a key or a cotter pin, or even a length of cylindrical supple sheath slipped on said support part by a gentle forcing.

8. A device as claimed in any of claims 2 to 7, wherein to the support part (1) is secured a coupler which can hold another cylindrical support part, said another support part being liable to carry at least another movable and removable arm provided with a buffer according to claim 2 and possibly another coupler.

9. A device as claimed in any of claims 2 to 7, wherein the support part (1) is subdivided into several cylindrical and parallel units so that no substantially elastic buffer (3) could be aligned with any two of said units.

10. The method of holding objects by clamping without damaging them comprising the steps of:
a) placing two arms of which one at least is movable on a cylindrical support part,
b) securing to one at least of said arms at a distance from said support part one substantially elastic buffer having one external contact face which is approximately at a right angle to said support part and under which the thickness is elastic enough to act as a compression spring,
c) manually pushing the back of said arms so that the external contact face of said substantially elastic buffer could press on the surface of one of said objects,
d) stopping to push when resistance reaches desired degree so as to lock those of said arms which are movable by tilting them against said support part

## Patentansprüche

1. Methode zur Verfertigung einer multifunktionalen Vorrichtung, um Gegenstände durch schadenfreie Pressung zu festhalten, und diese Methode hat die folgenden Schritte:
a) einen zylindrischen Stützteil (1), wie einen Stab oder ein Rohr, wofür ein runder Querschnitt nicht notwendig ist, bringen,
b) am selbigen Stützteil (1) wenigstens zwei Arme (2), von denen mindestens eins beweglich ist, aufstellen,
c) wenigstens einen der besagten Arme (2) auf einer einzelnen Distanz vom selbigen Stützteil (1) mit einem elastizitätsvollen Puffer (3) ausstatten und dieser Puffer hat eine äußerliche Kontactseite, die im großen und ganzen senkrecht zu dem selbigen Stützteil ist und worunter die Dichte soviel elastisch ist, daß sie als eine Kompressionsfeder reagieren kann.

2. Multifunktionale Vorrichtung, um Gegenstände durch schadenfreie Pressung zu festhalten, mit einem zylindrischen Stützteil (1), wie einem Stab oder einem Rohr, wofür ein runder Querschnitt nicht notwendig ist, und diese Vorrichtung ist dadurch gekennzeichnet, daß sie:
- wenigstens zwei Arme (2), von denen mindestens eins beweglich ist,
- wenigstens einen elastizitätsvollen Puffer (3) der an einem der Arme (2) auf einer einzelnen Distanz vom selbigen Stützteil (1) befestigt ist, und der eine äußerliche Kontactseite hat, die im großen und ganzen senkrecht zu dem selbigen Stützteil ist und worunter die Dichte soviel elastisch ist, daß sie als eine Kompressionsfeder reagieren kann,
in einer Kombination enthält.

3. Vorrichtung nach Anspruch 2, dadurch gekennzeichnet, daß jeder Puffer (3) aus einem Ring, der von allen Seiten elastisch ist und der eine größere Dichte in der Richtung der äußerlichen Kontactseite hat, besteht und dieser Ring umfaßt den Arm (2) woran er befestigt ist.

4. Vorrichtung nach Anspruch 2 oder 3, dadurch gekennzeichnet, daß sie wenigstens vier beweglichen und abnehmbaren Arme (2) hat. Die ersten beiden dieser Arme längs des Stützteiles sind mit Puffern (3), deren äußerliche Kontactseiten in gleicher Richtung gebracht sind, ausgestattet und die folgenden beiden dieser Arme längs des Stützteiles sind mit Puffern (3), deren äußerliche Kontactseiten in der entgegengesetzten Richtung gebracht sind, ausgestattet.

5. Vorrichtung nach Anspruch 4, dadurch gekennzeichnet, daß sie dazu mindestens ein anderes Paar beweglicher und abnehmbarer Arme (2) enthält, die hintereinander entlang dem selbigen Stützteil (1) angeordnet sind, und die mit Puffern (3), deren äußerliche kontactseiten in entgegengesetzten Richtungen gebracht sind, ausgestattet sind.

6. Vorrichtung nach Anspruch 2 oder 3, dadurch gekennzeichnet, daß sie wenigstens drei Paare beweglicher und abnehmbarer Arme (2) hat. Diese Paare sind hintereinander entlang dem selbigen Stützteil (1) angeordnet und die beweglichen und abnehmbaren Arme jedes Paares sind mit Puffern (3), deren äußerliche Kontactseiten in entgegengesetzten Richtungen gebracht sind, ausgestattet.

7. Vorrichtung nach irgendeinem der vorhergehenden Ansprüche 2 bis zu 6, dadurch gekennzeichnet, daß jedes der beiden Enden des Stützteiles (1) mit einer leichtabnehmbaren Blockierung (4), wie einem Klipp, einer U-förmigen Feder, einer Nadel, einem Splint oder einem Pflock, oder auch einem Abschnitt, der aus einer zylindrischen und weichen Hülse gemacht und auf besagtem Stützteil mit leichter Gewalt aufgezogen ist, ausgestattet ist.

8. Vorrichtung nach irgendeinem der vorhergehenden Ansprüche 2 bis zu 7, dadurch gekennzeichnet, daß am Stützteil (1) eine Kupplung, die einen anderen zylindrischen Stützteil ergreifen kann, angebracht ist und dieser andere zylindrische Stützteil kann wenigstens einen anderen beweglichen und abnehmbaren Arm, der mit einem Puffer nach Anspruch 2 ausgestattet ist, und möglicherweise eine andere Kupplung tragen.

9. Vorrichtung nach irgendeinem der vorhergehenden Ansprüche 2 bis zu 7, dadurch gekennzeichnet, daß der Stützteil (1) in mehreren zylindrischen und parallelen Elementen unterteilt ist, ohne daß irgend zwei der selbigen Elemente nicht in einer Linie mit einem elastizitätsvollen Puffer (3) sein können.

10. Methode, um Gegenstände durch schadenfreie Pressung zu festhalten, mit folgenden Schritten:
a) an einem zylindrischen Stützteil zwei Arme, von denen mindestens eins beweglich ist, aufstellen,
b) wenigstens einen der besagten Arme auf einer einzelnen Distanz vom selbigen Stützteil mit einem elastizitätsvollen Puffer ausstatten, und dieser Puffer hat eine äußerliche Kontactseite die im großen und ganzen senkrecht zu dem selbigen Stützteil ist und worunter die Dichte soviel elastisch ist, daß sie als eine Kompressionsfeder reagieren kann,
c) manuellerweise auf der Rückseite der besagten Arme drücken, so daß die äußerliche Kontactseite des selbigen elastizitätsvollen Puffers gegen die Fläche eines der besagten Gegenstände preßt,
d) wenn der Wiederstand gegen den Druck einen gewißem Grad erreicht, um jeden beweglichen Arm gegen den besagten Stützteil durch Neigen zu blockieren, drücken stoppen.
